# EUROPÄISCHE PATENTSCHRIFT

(11) **EP 2 297 539 B1**
(45) Veröffentlichungstag und Bekanntmachung des Hinweises auf die Patenterteilung: **17.07.2019**
(21) Anmeldenummer: 09756943.8
(22) Anmeldetag: 15.05.2009
(51) Int. Cl.: F28F 9/02, F28F 1/16, F28D 1/053

(54) **PLATTENKÜHLER FÜR FLÜSSIGKEITEN**
PLATE COOLER FOR FLUIDS
REFROIDISSEUR À PLAQUES POUR LIQUIDES

(30) Priorität: 03.06.2008 AT 8912008
(43) Veröffentlichungstag der Anmeldung: 23.03.2011
(73) Patentinhaber: ALPVER Vermögens- und Liegen- schaftsverwaltungs GmbH, 1190 Wien (AT); Euler-Rolle, Thomas, 1030 Wien (AT)
(72) Erfinder: PUSTELNIK, Philipp, 1190 Wien (AT); EULER-ROLLE, Thomas, 1030 Wien (AT)
(74) Vertreter: Fox, Tobias
(86) Internationale Anmeldenummer: PCT/AT2009/000201
(87) Internationale Veröffentlichungsnummer: WO 2009/146474

(56) Entgegenhaltungen:
- WO-A1-2005/045342
- WO-A2-2006/083447
- AT-B- 402 235
- AT-B- 414 042
- DE-A1- 2 624 879
- FR-A- 1 551 137
- GB-A- 1 551 106
- GB-A- 2 049 149
- US-A1- 2003 085 030
- US-A1- 2006 081 363

## Beschreibung

Die Erfindung betrifft einen Plattenkühler für Flüssigkeiten, insbesondere Hydrauliköl, mit einem parallelepipedischen Paket aus beabstandeten parallelen Plattenkörpern für die in deren Innerem durchströmende Flüssigkeit und zwischen benachbarten Stranpressprofil-Plattenkörpern angeordneten Luftkanälen, wobei die Plattenkörper in Aufnahmeschlitze von zu den Plattenkörpern quer verlaufenden langgestreckten Kästen münden, und zwar in einen Verteilerkasten und einen Sammelkasten mit einem Zulauf bzw. einen Ablauf, wobei die Kästen als Aluminium-Strangpressprofile ausgebildet sind, die außen Rippen und über ihre Länge durchgehende Führungsnuten für Montageanschlusselemente und innen einen durchgehenden Flüssigkeitskanal mit rundem Querschnitt aufweisen.

Es ist bereits aus der AT 414 042 B bekannt, bei einem Plattenkühler der einleitend angegebenen Art im Kaltzustand eine Bypass-Strömung zu ermöglichen, indem in dem Paket parallel zu den Flüssigkeitskanälen Bypass-Kanäle zwischen dem Verteilerkasten und dem Sammelkasten vorgesehen werden und der auf der Flüssigkeitszulaufseite vorgesehene Verteilerkasten im Bereich der Bypass-Kanäle mit einem Ventil ausgestattet ist, das die Verbindung zwischen dem Verteilerkanal und den Bypass-Kanälen im Kaltzustand gestattet.

Es ist ferner aus der US 2006/0081363 A1 bei einem Hydrauliköl-Luftkühler bekannt, die vom Verteilerkasten ausgehenden, in den Sammelkasten mündenden Hydraulikölleitungen durch plattenförmige Strangpressprofile mit Hohlquerschnitt zu bilden. Die Kästen sind aus mit Rippen versehenen Strangpressprofilen mit Rechteckquerschnitt gebildet.

Eine weitere aus der AT 402 235 B bekannte Ausführungsform besteht darin, dass die Strangpressprofile mit einstückig angeformten Innenrippen versehen sind. Auf diese Weise wird die Kühloberfläche für das Hydrauliköl vergrößert und damit die Kühlleistung erhöht. Aus denselben Gründen ist es besonders vorteilhaft, wenn die Strangpressprofile Mehrkammerquerschnitt aufweisen.

Die GB 1 551 106 A zeigt einen Flüssigkeitskühler, bei welchem ein Paket aus flüssigkeitsleitenden Platten über eine Vielzahl sogenannter header plates miteinander verbunden sind. Die Endstücke der Kühlerplatten sind ebenfalls mit header plates verbunden, welche wiederum mit Verteiler- und Sammelkästen verschweißt oder verklebt sind. Nachteilig ist hier die aufwendige Konstruktion des gesamten Flüssigkeitskühlers, der aufgrund der einfachen Bauart der Verteiler- und Sammelkästen auf die Verwendung der header plates angewiesen ist.

Die FR 1 551 137 A lehrt einen Flüssigkeitskühler, bei welchem ein Bündel von Röhren mit kreisförmigem Querschnitt mit zwei Verteilerkästen für die zu kühlende Flüssigkeit verbunden ist. Die Röhren sind in Vertiefungen der Verteilerkästen eingesteckt und verklebt.

Die plattenförmigen Strangpressprofile werden bei der bekannten Konstruktion endseitig in Öffnungen des Verteilerkastens und des Sammelkastens eingelötet.

Die Erfindung zielt darauf ab, einen Plattenkühler der einleitend angegebenen Art zu schaffen, der auf einfache Weise aus wenigen Grundbestandteilen hergestellt und zusammengebaut werden kann, um die Produktions- und die Herstellungskosten weiter zu verringern und die Einsatzmöglichkeiten des Kühlers zu erhöhen.

Der erfindungsgemäße Kühler zeichnet sich dadurch aus, dass die Plattenkörper jeweils in einen mit dem zugeordneten Flüssigkeitskanal in Verbindung stehenden gewölbten Sammelraum des Verteilerkastens bzw. des Sammelkastens münden.

Bei einer weiteren Ausführungsform sind die eingesteckten Plattenkörper mit den Aufnahmeschlitzen durch einen Kleber flüssigkeitsdicht verbunden.

Gemäß einer bevorzugten Ausführungsform der Erfindung ist das eine Ende des Verteilerkastens und des Sammelkastens abgeschrägt, um Adapterkörper für Rohrleitungsanschlüsse mit unterschiedlicher Orientierung aufzunehmen.

Weitere Merkmale der Erfindung werden nachfolgend an einem Ausführungsbeispiel unter Bezugnahme auf die Zeichnungen näher erläutert. Es zeigen: Fig. 1 eine Ansicht eines Plattenkühlers gemäß der Erfindung, Fig. 2 eine linke Seitenansicht des Kühlers nach Fig. 1, Fig. 3 eine rechte Seitenansicht des Kühlers nach Fig. 1, Fig. 4 einen Detailausschnitt aus Fig. 1 in vergrößerter Darstellung, Fig. 5 einen Schnitt nach der Linie V-V in Fig. 3, Fig. 6 einen Schnitt nach der Linie VI-VI in Fig. 1, Fig. 7 eine Ansicht des Verteilers, Fig. 8 einen Schnitt nach der Linie VIII-VIII in Fig. 7, Fig. 9 eine Stirnansicht zu Fig. 7, Fig. 10 einen Schnitt nach der Linie X-X in Fig. 9, Fig. 11 einen analogen Schnitt wie Fig. 10, jedoch mit Ölrohren, Fig. 12 eine perspektivische Darstellung eines Teiles des Kühlers vor dem Zusammenbau, und die Fig. 13-18 verschiedene Adapteranschlüsse in perspektivischen Teildarstellungen.

Das in Fig. 1 dargestellte Ausführungsbeispiel bezieht sich auf einen Hydraulikölkühler, der ein Paket von parallelen Plattenkörpern 1 und dazwischen angeordneten Luftkanälen 2 aus Luftlamellen 2' aufweist, die bei dem gezeigten Beispiel von oben nach unten durchströmt werden und endseitig von einem Verteilerkasten 3 ausgehend in einem Sammelkasten 3' enden. Der Verteilerkasten 3 und der Sammelkasten 3' sind im Wesentlichen gleich ausgebildet. Die Plattenkörper 1 sind als Aluminium-Strangpressprofile ausgebildet (z.B. gemäß dem Patent AT 402 235) und in Durchgangsschlitzen 5 des Verteilerkastens 3 und Sammelkastens 3' gehalten, wie z.B. Fig. 12 zeigt.

Der Verteilerkasten 3 und der Sammelkasten 3' bestehen jeweils ebenfalls aus einem Aluminium-Strangpressprofil, welches mit einem Ölkanal 6 und einem Rippenkörper 7 ausgestattet ist. Der Rippenkörper enthält auf einander gegenüberliegenden Seiten Führungsnuten 8 zur Aufnahme von Montageelementen, wie Muttern 12 für (nicht gezeigte) Bolzen zum Befestigen des Kühlers bzw. der Lüftereinheit an einem Fahrzeug, einer Maschine od. dgl.

Wie z.B. aus Fig. 4 hervorgeht, münden die Plattenkörper 1 jeweils in einen mit dem zugeordneten Ölkanal 6 in Verbindung stehenden gewölbten Ölsammelraum 3" des Verteilerkastens 3 bzw. des Sammelkastens 3'. Die Luftlamellen 2' einer Distanzhalterung greifen jeweils an Nasenrippen 3"' des Verteilerkastens 3 bzw. des Sammelkastens 3' an. Jeweils ein Ende des Verteilerkastens 3 bzw. des Sammelkastens 3' ist z.B. unter 45° abgeschrägt, um in den Fig. 13-18 gezeigte Adapterkörper F für (nicht gezeigte) Rohrleitungsanschlüsse aufzunehmen. Das jeweils andere Ende ist mit einer Verschlussschraube 9 verschlossen, wie Fig. 3 zeigt.

Die Aufnahmeschlitze 5 für die Plattenkörper 1 sind, wie insbesondere Fig. 12 zeigt, im Verteilerkasten 3 und im Sammelkasten 3' kreisbogenförmig und konisch ausgebildet. Das Fügeverfahren zur öldichten Verbindung kann ein Niedrigtemperatur-Klebeverfahren (< 300°C) sein, welches keine Anwendung einer Schutzgas- oder Vakuumatmosphäre erfordert. Im Rahmen der Erfindung können die in die Aufnahmeschlitze 5 eingesteckten Plattenkörper 1 auch mit den Schlitzen verlötet werden.

Gemäß den Fig. 1 und 5 ist der Ölkühler mit an sich bekannten Bypass-Kanälen 10 ausgestattet, wobei in den Verteilerkasten 3 über ein endseitiges Innengewinde 13 ein Ventil 11 eingeschraubt ist (z.B. gemäß AT 414 042). Der Ventilverschlusskörper des Ventils 11 kann durch eine Feder in die Schließstellung vorgespannt sein, vorzugsweise bis zu einer Druckdifferenz von 2-3 bar (Öffnungsdruck). Diese Ausführung ermöglicht vorteilhaft, dass im Normalbetrieb, wenn das Öl warm und der Druckverlust über die Plattenkörper 1 klein (< 2 bar) ist, der Bypass verschlossen ist und die gesamte Ölmenge über die Plattenkörper 1 strömt. Ist im Kaltbetrieb der Druckverlust in den Plattenkörpern 1 > 2-3 bar, so öffnet das Bypass-Ventil 11 und ermöglicht die direkte Verbindung zwischen dem Verteilerkasten 3 und dem Sammelkasten 3' über die Bypass-Kanäle 10.

Wie die Fig. 13-18 zeigen, kann der Adapterkörper F für Rohrleitungsanschlüsse am schrägen Stirnende des Verteilerkastens 3 bzw. Sammelkastens 3' ohne aufwendiges Schweißen mit unterschiedlicher Orientierung befestigt werden, wodurch allen in der Praxis vorkommenden Anschlussverhältnissen Rechnung getragen werden kann. Erfindungsgemäß kann der Kühler sowohl U-förmig als auch diagonal durchflossen werden, wie beispielsweise durch die Pfeile P angedeutet.

Es versteht sich, dass die Erfindung nicht auf die dargestellten Ausführungsbeispiele beschränkt ist, diese vielmehr verschiedentlich abgewandelt werden können, z.B. was die Ausbildung der stranggepressten Plattenkörper und deren Verbindung mit dem Verteilerkasten bzw. Sammelkasten betrifft.

## Patentansprüche

1. Plattenkühler für Flüssigkeiten, insbesondere Hydrauliköl, mit einem parallelepipedischen Paket aus beabstandeten parallelen Strangpressprofil-Plattenkörpern (1) für die in deren Innerem durchströmende Flüssigkeit und zwischen benachbarten Plattenkörpern (1) angeordneten Luftkanälen (2), wobei die Plattenkörper (1) in Aufnahmeschlitze (5) von zu den Plattenkörpern (1) quer verlaufenden langgestreckten Kästen (3, 3') münden, und zwar in einen Verteilerkasten (3) und einen Sammelkasten (3') mit einem Zulauf (P) bzw. einen Ablauf (P), wobei die Kästen (3, 3') als Aluminium-Strangpressprofile (7) ausgebildet sind, die außen Rippen und über ihre Länge durchgehende Führungsnuten (8) für Montageanschlusselemente und innen einen durchgehenden Flüssigkeitskanal (6) mit rundem Querschnitt aufweisen, **dadurch gekennzeichnet, dass** die Plattenkörper (1) jeweils in einen mit dem zugeordneten Flüssigkeitskanal (6) in Verbindung stehenden gewölbten Sammelraum (3")des Verteilerkastens (3) bzw. des Sammelkastens (3') münden.

2. Plattenkühler nach Anspruch 1, **dadurch gekennzeichnet, dass** die eingesteckten Plattenkörper (1) mit den Aufnahmeschlitzen (5) durch einen Kleber flüssigkeitsdicht verbunden sind.

3. Plattenkühler nach Anspruch 1 oder 2, **dadurch gekennzeichnet, dass** das eine Ende des Verteilerkastens (3) und des Sammelkastens (3') abgeschrägt ist, um Adapterkörper (F) für Rohrleitungsanschlüsse mit unterschiedlicher Orientierung aufzunehmen.

4. Plattenkühler nach einem der Ansprüche 1 bis 3, **dadurch gekennzeichnet, dass** in dem Durchgangskanal (5) des Verteilerkastens (3) und des Sammelkastens (3') endseitig Gewinde (12) zum Befestigen von Funktionselementen, vorzugsweise Ventilen (11) für Bypass-Kanäle ausgebildet sind.

5. Plattenkühler nach einem der Ansprüche 1 bis 4, **dadurch gekennzeichnet, dass** der Rippenkörper (7) im Bereich der Luftkanäle (2) mit Distanzrippen (3"') für Luftlamellen (2') versehen ist.

## Claims

1. Plate cooler for liquids, in particular hydraulic oil, that has a parallelepipedal set of spaced apart, parallel extruded profile plate bodies (1) for the liquid that flows through the interior thereof and air ducts (2) which are arranged between adjacent plate bodies (1), the plate bodies (1) opening into receiving slots (5) of elongated boxes (3, 3') which extend transversely with respect to the plate bodies (1), specifically into a distribution box (3) and collection box (3') which have an inlet (P) and an outlet (P), respectively, the boxes (3, 3') being in the form of aluminium extruded profiles (7) which have, on the exterior, ribs and guide grooves (8) for assembly connecting elements, which grooves run continuously over the length of said ribs, and, on the interior, a continuous liquid channel (6) having a round cross-section, **characterised in that** the plate bodies (1) each open into a curved collection chamber (3") of the distribution box (3) or collection box (3'), which chamber is connected to the associated liquid channel (6).

2. Plate cooler according to claim 1, **characterised in that** the inserted plate bodies (1) are connected to the receiving slots (5) in a liquid-tight manner by means of an adhesive.

3. Plate cooler according to either claim 1 or claim 2, **characterised in that** one end of the distribution chamber (3) and the collection chamber (3') is chamfered in order to receive adaptor bodies (F) for pipeline connections having various orientations.

4. Plate cooler according to any of claims 1 to 3, **characterized in that** threads (12) for attaching functional elements, preferably valves (11) for bypass-channels, are formed at the ends in the through-channel (5) of the distribution box (3) and the collection box (3').

5. Plate cooler according to any of claims 1 to 4, **characterised in that** the rib bodies (7) in the region of the air ducts (2) are provided with spacer ribs (3"') for air slats (2').

## Revendications

1. Refroidisseur à plaques pour liquides, en particulier pour huile hydraulique, comportant un paquet parallélépipédique de corps de plaque (1) profilés extrudés parallèles et espacés pour le liquide circulant à l'intérieur de ceux-ci et des conduits d'air (2) disposés entre des corps de plaque (1) adjacents, les corps de plaque (1) débouchant dans des fentes de réception (5) de boîtiers allongés (3, 3') s'étendant transversalement aux corps de plaque (1), à savoir dans un boîtier distributeur (3) et un boîtier collecteur (3') présentant respectivement une entrée (P) et une sortie (P), les boîtiers (3, 3') étant réalisés sous la forme de profilés extrudés en aluminium (7) qui présentent extérieurement des nervures et, sur leur longueur, des rainures de guidage continues (8) pour des éléments de raccordement de montage et, intérieurement, un conduit de liquide continu (6) de section transversale circulaire, **caractérisé en ce que** les corps de plaque (1) débouchent chacun dans un espace collecteur bombé (3") du boîtier distributeur (3), respectivement du boîtier collecteur (3'), qui est en liaison avec le conduit de liquide (6) associé.

2. Refroidisseur à plaques selon la revendication 1, **caractérisé en ce que** les corps de plaque (1) insérés sont reliés aux fentes de réception (5) de manière étanche aux liquides au moyen d'un adhésif.

3. Refroidisseur à plaques selon la revendication 1 ou 2, **caractérisé en ce qu'**une extrémité du boîtier distributeur (3) et du boîtier collecteur (3') est biseautée pour recevoir des corps adaptateurs (F) pour des raccords- de tuyauterie ayant une orientation différente.

4. Refroidisseur à plaques selon l'une des revendications 1 à 3, **caractérisé en ce que** des filetages (12) pour la fixation d'éléments fonctionnels, de préférence des vannes (11) pour des conduits de dérivation, sont formés côté extrémité dans le conduit traversant (5) du boîtier distributeur (3) et du boîtier collecteur (3').

5. Refroidisseur à plaques selon l'une des revendications 1 à 4, **caractérisé en ce que** le corps nervuré (7) est pourvu dans la zone des conduits d'air (2) de nervures d'écartement (3"') pour des ailettes de ventilation (2').
